# EUROPÄISCHE PATENTSCHRIFT

(11) **EP 0 408 500 B1**
(45) Veröffentlichungstag und Bekanntmachung des Hinweises auf die Patenterteilung: **02.11.1994**
(21) Anmeldenummer: 90810503.4
(22) Anmeldetag: 05.07.1990
(51) Int. Cl.: E03C 1/01

(54) **Anordnung für die Vorwandmontage eines Waschtisches oder eines ähnlichen Sanitärartikels**
Device for assembling a washbasin or such a sanitary article in front of a wall
Disposition pour le montage d'un lavabo ou article sanitaire similaire devant une paroi

(30) Priorität: 13.07.1989 CH 2623/89
(43) Veröffentlichungstag der Anmeldung: 16.01.1991
(73) Patentinhaber: Geberit AG, CH-8645 Jona (CH)
(72) Erfinder: Lechner, Peter, CH-8645 Jona (CH)
(74) Vertreter: Groner, Manfred

(56) Entgegenhaltungen:
- DE-A- 3 528 334
- DE-U- 8 715 256

## Beschreibung

Die Erfindung betrifft eine Anordnung nach dem Oberbegriff des unabhängigen Patentanspruchs 1.

Durch die Vorwandinstallation wandhängender Sanitärappsrate lässt sich die Montagezeit auf dem Bau erheblich verkürzen, können komplizierte Arbeitsvorgänge in die Werkstatt vorverlegt und muss keine Bausubstanz zerstört werden. Zum Befestigen von Sanitärapparaten und insbesondere Waschtischen ist durch die DE-A-35 28 334 der Anmelderin eine Anordnung gemäss dem Oberbegriff des Anspruchs 1 mit zwei Seitenstützen, einer Armaturenplatte und zwei Befestigungsbolzen bekannt geworden. Da etwa 250 verschiedene Waschtische mit unterschiedlichen Befestigungspositionen angeboten werden, mussten bisher von dieser Anordnung unterschiedliche Ausführungen an Lager gehalten werden und bei der Montage jeweils die passende Anordnung ausgewählt und geschafft werden. Durch die DE-U-87 15 256 ist eine Montageschieneneinheit mit C-förmigen Profilschienen und Anschlusselementen, die in den Profilschienen verschiebbar sind und in einer vorgesehenen Position fixiert werden können, offenbart. An dieser Montageschieneneinheit können auch Sanitäreinrichtungen befestigt werden. Die Sanitäreinrichtungen werden dazu an Stützen angebracht, die an den Profilschienen befestigt sind. Die oben genannte Schwierigkeit kann mit dieser Montageschieneneinheit nicht vermieden werden.

Der Erfindung liegt die Aufgabe zugrunde, eine Anordnung der genannten Art zu schaffen, welche diese Nachteile vermeidet und die somit für die angebotenen Waschtische und für ähnliche Sanitärartikel universeller einsetzbar ist. Die Anordnung soll trotzdem mit verhältnismässig wenigen, einfachen und robusten Bauteilen und somit kostenmässig günstig realisierbar sein. Die Aufgabe wird durch die Erfindung gemäss Anspruch 1 gelöst.

Ausführungsbeispiele der Erfindung werden nachfolgend anhand der Zeichnungen näher erläutert. Es zeigen:
- Fig. 1: eine perspektivische Ansicht einer erfindungsgemässen Anordnung,
- Fig. 2: einen Teilschnitt entlang der Linie II-II der Fig. 1, und
- Fig. 3a bis 3d: schematische Darstellungen von Anordnungen zur Vorwandmontage eines Doppelwaschtisches.

Die in Fig. 1 gezeigte Anordnung ist weitgehend aus verzinktem Blech herstellbar und kann mit Befestigungsmitteln 9 mittels einer Haltevorrichtung gemäss der DE-A-35 28 334 oder mit Stützen 8 an einer Gebäudewand befestigt werden. Die Anordnung wird so an der Gebäudewand befestigt, dass zwei parallele Seitenstützen 1 vertikal und parallel zur Gebäudewand verlaufen. Die Seitenstützen 1 sind durch ein frontseitig angebrachtes Verbindungsblech 2 miteinander verbunden. An einem vorderen Teil 2a des verbindungsbleches 2 kann eine hier nicht gezeigte Abdeckplatte abgestützt werden. Ein oberer Abgekanteter und im Querschnitt U-förmiger Rand 2b des Verbindungsblechs 2 weist frontseitig zwei Langlöcher 2c auf, denen zwei dahinter angeordnete Langlöcher 3c in einer Traverse 3 entsprechen. Diese im Querschnitt C-förmige Traverse 3 erstreckt sich über die ganze Breite der Seitenstützen 1 und ist an diesen an ihren Enden befestigt. Wie die Fig. 2 zeigt, besitzt die Traverse 3 mehrere Rillen 3a, an denen zwei parallele und durch die Längsschlitze 2c und 3c hindurchgesteckte Gewindebolzen 4 abgestützt sind. An diesen Gewindebolzen 4 wird in an sich bekannter Weise ein Waschtisch oder ein ähnlicher Sanitärartikel befestigt. Zur Anpassung des Abstandes der Gewindebolzen an die Befestigungsdistanz des Sanitärartikels, sind diese vorzugsweise rastend in den Längsschlitzen 2c und 3c horizontal verstellbar. In der gewünschten Position werden diese Gewindebolzen mit einer Sockelmutter 4b und einer Kontermutter 4a fixiert. Vorzugsweise sind die Rastpositionen an die bestehenden Befestigungsdistanzen angepasst. Einem handelsüblichen Sanitärapparat entspricht dann eine vorgegebene Rastposition der Traverse 3. Durch die Ueberlappung des Verbindungsblechs 2 mit der Traverse 3 und deren Befestigung an den Seitenstützen 1 wird eine äusserst stabile Konstruktion erreicht.

Unterhalb der Traverse 3 ist eine Armaturenplatte 5 mittels Schrauben 5e an ihren Enden jeweils an einer Abkantung 1c befestigt. Die Schrauben 5e sind durch Langlöcher 5d hindurchgesteckt, so dass die Armaturenplatte 5 in ihrer Längsrichtung bezüglich der Seitenstützen 1 verschoben werden kann. Wie in Fig. 3d gezeigt, ist dadurch auch eine asymmetrische Anordnung des Ablaufrohres 7 möglich. Das Ablaufrohr 7 ist mittels einer üblichen Rohrschelle 6 an der Armaturenplatte 5 befestigt. Ist eine solche Verstellung der Armaturenplatte 5 nicht erforderlich, so genügen hier selbstverständlich einfache Bohrungen.

Die Armaturenplatte 5 besitzt vier symmetrisch zum Ablaufrohr 7 angeordnete Oeffnungen 5a, die in einem vorbestimmten Abstand zueinander angeordnet und zur Befestigung der Armaturen, insbesondere für den Warm- und Kaltwasseranschluss aufweist. Benutzt werden in der Regel somit lediglich zwei der vier Löcher 5a. Durch die Wahl des geeigneten Lochpaares ist eine Anpassung beispielweise an eine keramische Halbsäule möglich. Durch die Benutzung oberer Löcher 1d in den Abkantungen 1c ist auch eine bezüglich der Fig. 1 höhere Befestigung der Armaturenplatte 5 an den Seitenständern 1 möglich. Dies erlaubt eine Anpassung an den Waschtisch und den Ablauf 7.

Zur Befestigung eines breiten Doppelwaschtisches mit zentraler Anschlussgarnitur eignet sich insbesondere die Anordnung nach Fig. 3a. Hier ist die Armaturenplatte 5 an zwei inneren Seitenstützen 1 befestigt, während zwei Traversen 3 jeweils an einer hinteren und einer äusseren Seitenstütze 1 befestigt sind. Die Enden der Armaturenplatte 5 sind somit bei dieser Ausführung von aussen jeweils in eine durchgehende Oeffnung 1a eingesetzt. Unter jeder Traverse 3 befindet sich jeweils ein Verbindungsblech 2. Bei dieser Anordnung können weitere Armaturenplatten und Seitenstützen an den äussersten Seitenstützen angebracht werden, so dass eine im wesentlichen unbegrenzte Anzahl Waschtische in Serie montiert werden können. Mit den gleichen Elementen wie bei der Ausführung nach Fig. 3a können gemäss Fig. 3b ein schmaler Doppelwaschtisch mit zentraler Anschlussgarnitur montiert werden. Hier sind die beiden mittleren Seitenstützen 1 wesentlich näher beieinander angeordnet und die Enden der Armaturen platte 5 entsprechend weiter in die Oeffnungen 1a hineingeschoben.

Die Fig. 3c zeigt eine Ausführung, mit der ein schmaler Doppelwaschtisch mit zwei separaten und asymmetrischen Anschlüssen montiert werden kann. Der Abstand der Anschlüsse 7 zueinander kann durch eine Verschiebung der Anschlussplatten 5 stufenlos eingestellt werden. Auch hier ist eine Ergänzung für den Anschluss weiterer Waschtische oder ähnlicher Sanitärartikel ohne weiteres möglich.

Schliesslich zeigt die Fig. 3d eine Anordnung für die Montage eines Einzelwaschtisches mit asymmetrischem Anschluss.

Wie ersichtlich kann die erfindungsgemässe Anordnung als Einzelelement modular in einem Installationsbaukasten oder direkt an einer Gebäudewand befestigt für die Montage von mehreren Waschtischstationen mit getrennten Abläufen oder für mehrere Waschtischstationen mit zentralem Ablauf bei Verwendung der gleichen Einzelteile verwendet werden.

## Patentansprüche

1. Anordnung für die Vorwandmontage eines Waschtisches oder eines ähnlichen Sanitärartikels, mit wenigstens zwei vertikal vor einer Gebäudewand anzuordnenden Seitenstützen (1), mit wenigstens einer an diesen Seitenstützen (1) verstellbar angebrachten Armaturenplatte (5), mit wenigstens zwei zueinander parallelen und vorstehenden Bolzen (4) zur Befestigung des Sanitärartikels, und mit einer Traverse (3), die sich zwischen den beiden Seitenstützen (1) erstreckt und an diesen befestigt ist, dadurch gekennzeichnet, dass die Bolzen (4) quer zu ihrer Längsrichtung horizontal verstellbar und fixierbar sind und dass die Armaturenplatte (5) in ihrer Längsrichtung bezüglich der Seitenstützen (1) seitlich über diese hinaus horizontal verschiebbar ist.

2. Anordnung nach Anspruch 1, dadurch gekennzeichnet, dass die Bolzen (4) jeweils in einem Langloch (3c) der Traverse (3) verschiebbar sind und jeweils mittels einer Sockelmutter (4b) und einer Kontermutter (4a), die vor bzw. hinter einem Langloch (3c) angeordnet sind, fixierbar sind.

3. Anordnung nach Anspruch 1 oder 2, dadurch gekennzeichnet, dass sich die Traverse (3) im wesentlichen horizontal über die ganze Breite der Seitenstütze (1) erstreckt und Mittel (3a) aufweist, an denen die Bolzen (4) in der Traverse (3) abstützbar sind.

4. Anordnung nach einem der Ansprüche 1 bis 3, dadurch gekennzeichnet, dass die Traverse (3) frontseitig einen Abbug (2b) aufweist, dass die Traverse (3) im Bereich des Abbugs (2) mit einem Verbindungsblech (2) sich überlappt, und dass die Längsschlitze (2c) durch Schlitze in der Traverse (3) und im Verbindungsblech (2) gebildet sind.

5. Anordnung nach einem der Ansprüche 1 bis 4, dadurch gekennzeichnet, dass die Seitenstützen(1) jeweils eine seitliche Oeffnung (1a) aufweisen, in welche eine Armaturenplatte (5) eingreift.

6. Anordnung nach einem der Ansprüche 1 bis 5, dadurch gekennzeichnet, dass die Armaturenplatte (5) Langlöcher (5d) aufweisen, durch welche Schrauben (5e) zu deren Befestigung hindurchgesteckt sind.

7. Anordnung nach einem der Ansprüche 1 bis 6, dadurch gekennzeichnet, dass die Armaturenplatte (5) mehrere Oeffnungen (5a) zur Befestigung von Armaturen aufweist, wobei die Anzahl dieser Oeffnungen (5a) grösser ist als die übliche Anzahl der zu befestigenden Armaturen.

8. Anordnung nach einem der Ansprüche 1 bis 7, dadurch gekennzeichnet, dass die Bolzen (4) in einem vorbestimmten Raster verstellbar sind.

9. Anordnung nach Anspruch 1 dadurch gekennzeichnet, dass sie mit vier Seitenstützen (1) und einer Armaturenplatte (5) zur Befestigung eines Doppelwaschtisches, versehen ist, dass die Armaturenplatte (2) an zwei mittleren Seitenstützen (1) angebracht ist und zwei Traversen (3) jeweils an einer äusseren und einer inneren Seitenstütze befestigt sind (Fig. 3a).

10. Anordnung nach Anspruch 1 dadurch gekennzeichnet, dass sie mit zwei Seitenstützen (1), einer Armaturenplatte (5) und einer Traverse (3) zur Befestigung eines Einzelwaschtisches mit asymmetrischem Anschluss versehen ist dass die Armaturenplatte (5) mit einem Ende durch eine durchgehende Seitenöffnung (1a) einer Seitenstütze (1) hindurchgesteckt ist (Fig. 3d).

## Claims

1. Arrangement for mounting a washbasin or a similar sanitary article in front of a wall, having at least two side supports (1) which are to be arranged vertically in front of a building wall, having at least one fittings panel (5) attached adjustably on said side supports (1), having at least two mutually parallel and projecting bolts (4) for fastening the sanitary article, and having a crossmember (3) which extends between the two side supports (1) and is fastened thereon, characterized in that the bolts (4) can be horizontally adjusted and fixed transversely with respect to their longitudinal direction, and in that the fittings panel (5) can be horizontally displaced in its longitudinal direction with respect to the side supports (1), laterally beyond said supports.

2. Arrangement according to Claim 1, characterized in that the bolts (4) can be displaced in each case in a slot (3c) of the crossmember (3) and can be fixed in each case by means of a base nut (4b) and a lock nut (4a), these being arranged in front of and behind a slot (3c).

3. Arrangement according to Claim 1 or 2, characterized in that the crossmember (3) extends essentially horizontally over the entire width of the side support (1) and exhibits means (3a) on which the bolts (4) can be supported in the crossmember (3).

4. Arrangement according to one of Claims 1 to 3, characterized in that the crossmember (3) exhibits a bent-off portion (2b) on the front side, in that the crossmember (3) overlaps with a metal connecting plate (2) in the region of the bent-off portion (2), and in that the longitudinal slots (2c) are formed by slots in the crossmember (3) and in the metal connecting plate (2).

5. Arrangement according to one of Claims 1 to 4, characterized in that the side supports (1) each exhibit a lateral opening (1a) into which a fittings panel (5) engages.

6. Arrangement according to one of Claims 1 to 5, characterized in that the fittings panel (5) exhibits slots (5d) through which screws (5e) are plugged in order to fasten the same.

7. Arrangement according to one of Claims 1 to 6, characterized in that the fittings panel (5) exhibits a plurality of openings (5a) for the fastening of fittings, the number of said openings (5a) being greater than the usual number of the fittings which are to be fastened.

8. Arrangement according to one of Claims 1 to 7, characterized in that the bolts (4) can be adjusted at a predetermined spacing.

9. Arrangement according to Claim 1, characterized in that it is provided with four side supports (1) and a fittings panel (5) for fastening a double washbasin, and in that the fittings panel (5) is attached on two central side supports (1) and two crossmembers (3) are fastened in each case on an outer and an inner side support (Fig. 3a).

10. Arrangement according to Claim 1, characterized in that it is provided with two side supports (1), a fittings panel (5) and a crossmember (3) for fastening an individual washbasin with an asymmetrical connection, and in that the fittings panel (5) is plugged, by means of one end, through a continuous side opening (1a) in one side support (1) (Fig. 3d).

## Revendications

1. Agencement pour le montage en saillie murale d'un lavabo ou d'un équipement sanitaire similaire, avec au moins deux montants latéraux (1) à disposer verticalement devant une cloison de bâtiment, avec au moins une plaque de robinetterie (5) montée avec possibilité de déplacement sur ces montants latéraux (1), avec au moins deux boulons (4) saillants et parallèles entre eux pour la fixation de l'équipement sanitaire, et avec une traverse (3) qui s'étend entre les deux montants latéraux (1) et est fixée à ces derniers, **caractérisé** en ce que les boulons (4) peuvent être déplacés horizontalement transversalment à leur direction longitudinale et fixés en position, et en ce que la plaque de robinetterie (5) peut être déplacée horizontalement, dans sa direction longitudinale, latéralement au-delà des montants latéraux (1).

2. Agencement selon la revendication 1, **caractérisé** en ce que les boulons (4) peuvent être chacun déplacés dans un trou oblong (3c) de la traverse (3) et peuvent être chacun fixés en position au moyen d'un écrou à socle (4b) et d'un contre-écrou (4a), qui sont respectivement disposés devant et derrière le trou oblong (3c).

3. Agencement selon la revendication 1, **caractérisé** en ce que la traverse (3) s'étend sensiblement horizontalement sur toute la largeur des montants latéraux (1) et présente des moyens (3a) sur lesquels les boulons (4) peuvent être soutenus dans la traverse (3).

4. Agencement selon la revendication 1, **caractérisé** en ce que la traverse (3) présente sur le côté frontal une bordure (2b), en ce que la traverse (3), dans la région de la bordure (2b), est en recouvrement avec une tôle de liaison (2), et en ce que les fentes longitudinales (2c) sont formées par des fentes dans la traverse (3) et dans la tôle de liaison (2).

5. Agencement selon la revendication 1, **caractérisé** en ce que les montants latéraux (1) présentent chacun une ouverture latérale (1a) dans laquelle s'engage la plaque de robinetterie (5).

6. Agencement selon la revendication 1, **caractérisé** en ce que la plaque de robinetterie (5) présente des trous oblongs (5d) à travers lesquels sont enfilées des vis (5e) en vue de sa fixation.

7. Agencement selon la revendication 1, **caractérisé** en ce que la plaque de robinetterie (5) présente plusieurs ouvertures (5a) pour la fixation d'éléments de robinetterie, le nombre de ces ouvertures (5a) étant supérieur au nombre habituel d'éléments de robinetterie à installer.

8. Agencement selon la revendication 1, **caractérisé** en ce que les boulons (4) peuvent être déplacés selon une trame prédéterminée.

9. Agencement selon la revendication 1, **caractérisé** en ce qu'il comprend quatre montants latéraux (1) et une plaque de robinetterie (5) en vue de la fixation d'un lavabo double, et en ce que la plaque de robinetterie (5) est fixée sur deux montants latéraux intermédiaires (1), et deux traverses (3) sont respectivement fixés sur un montant latéral intérieur et un montant latéral extérieur (figure 3a).

10. Agencement selon la revendication 1, **caractérisé** en ce qu'il comprend deux montants latéraux (1), une plaque de robinetterie (5) et une traverse (3) en vue de la fixation d'un lavabo individuel à raccordement asymétrique, et en ce que la plaque de robinetterie (5) est enfilée par une extrémité à travers une ouverture latérale débouchante (1a) d'un montant latéral (1) (figure 3d).
